# EUROPÄISCHE PATENTANMELDUNG

(11) **EP 4 702 882 A1**
(43) Veröffentlichungstag der Anmeldung: **04.03.2026**
(21) Anmeldenummer: 25198312.8
(22) Anmeldetag: 27.08.2025
(51) Int. Cl.: A47D 9/00, A47D 11/00

(54) **KINDERBETTVORRICHTUNG ZUM BEISTELLEN AN EIN ELTERNBETT**

(30) Priorität: 30.08.2024 DE 102024124835
(71) Anmelder: PAIDI Möbel GmbH, 97840 Hafenlohr (DE)
(72) Erfinder: Agostino, Bruno, 97074 Würzburg (DE); Röder, Josefine, 97534 Waigolshausen (DE); Chrapko, Alexander, 97828 Marktheidenfeld (DE)
(74) Vertreter: Gleim Petri Patent- und Rechtsanwaltspartnerschaft mbB

(57) **Zusammenfassung**

Kinderbettvorrichtung (1) zum Beistellen an ein Elternbett umfassend zwei Endteile (10), ein Seitengitterelement (20) und ein Verschlussgitterelement (30), wobei die Endteile (10) durch das Seitengitterelement (20) verbunden sind und an der einander zugewandten Seite eine Leiste (11) mit je einer vorrangig vertikal verlaufenden endseitige Führungsnut (12)und je einen unter oder im unteren Bereich der endseitigen Führungsnut (12) angeordneten endseitigen Führungsstift (13) aufweisen, wobei entlang der endseitigen Führungsnut (12) mehrere Halterungselemente (14) angeordnet sind, und wobei das Verschlussgitterelement (30) an seinen zwei Seiten jeweils eine gitterseitige Führungsnut (31) und je einen über oder im oberen Bereich der gitterseitigen Führungsnut (31) angeordneten gitterseitigen Führungsstift (32) umfasst und derart vertikal beweglich zwischen den Endteilen (10) angeordnet ist, sodass die endseitigen Führungsstifte (13) mit den gitterseitigen Führungsnuten (31) und die gitterseitigen Führungsstifte (32) mit den endseitigen Führungsnuten (12) in Eingriff stehen.

## Beschreibung

Die Erfindung betrifft eine Kinderbettvorrichtung zum Beistellen an ein Elternbett.

Es ist bekannt Säuglinge in ein Kinderbett zu legen, welches an ein Erwachsenenbett, zum Beispiel Elternbett angestellt werden kann. Diese Kinderbetten umfassen zumeist einen Rahmen, der eine Seite offen lässt. Sie werden mit der offenen Seite so an das Elternbett gestellt, dass sich die Matratze des Kinderbetts auf Höhe des Elternbetts befindet und ein barrierefreier Übergang zwischen Elternbett und Kinderbett entsteht. Somit kann das Kind in seinem eigenen Bett schlafen und ist dennoch gut für die Eltern zugänglich ohne vorher über eine geschlossene Seite greifen zu müssen.

Um jedoch sicher zu gehen, dass das Kind nicht aus seinem Bett in das Elternbett gelangt und dort ungeschützt liegt, ist es dabei gängig, an die offene Seite des Rahmens ein Verschlusselement anzubringen. Dabei handelt es sich um ein höhenverstellbares Gitterelement, welches in mindestens zwei Positionen in das Kinderbett einhängbar ist. In der ersten Position ist das Verschlusselement so tief, dass es zwischen Elternbett und Kinderbett verschwindet und der barrierefreie Umgang mit dem Kind möglich ist. In der zweiten Position ist das Verschlusselement höher und bildet eine Barriere, sodass das Kind nicht aus dem Bett fallen oder rollen kann. Die Lösung durch ein höhenverschiebbares Verschlusselement erlaubt dabei das einfache Öffnen oder Schließen ohne das Kinderbett vom Elternbett entfernen zu müssen.

Die Höhenverstellbarkeit der Seitenteile wird oft wie folgt realisiert. Die Auflagefläche, auf welchem die Matratze des Kindes aufliegt, oder eine waagerechte Leiste des Gestells sind mit Bohrungen versehen. Das Seitenteil ist als Gitter ausgeführt, dessen Stäbe durch die Löcher der Auflagefläche oder der Leiste durchgeführt sind um das Seitenteil während der Höhenverstellung in Kontakt mit dem Rahmen zu behalten. Am Rahmen des Kinderbetts sind Nuten, oft auch Kulissen genannt, eingebracht, in welche am oberen Ende des Seitenteils befindliche Stifte oder Kulissensteine eingehängt werden können. Dabei muss das Seitenteil zumeist ungeführt heraus gekippt werden um das Seitenteil von einer Nut, also einer Position aus oder in diese einhängen zu können. Durch das Kippen stoßen die Gitterstangen oft an Kanten der Bohrungen, wodurch diese ausfranzen oder die Stangen abreiben können. Dies kann zum einen zu Schönheitsfehlern, aber auch zu rauen oder kratzigen Oberflächen, an welchen sich das Kind verletzen könnte, oder gar Materialermüdung führen.

Es ist daher Aufgabe der Erfindung ein Kinderbett zum Beistellen an ein Elternbett bereit zu stellen, welches die Nachteile im Stand der Technik überwindet und insbesondere eine materialschonende und ergonomische Höhenverstellung aufweist.

Die Aufgabe wird durch eine Kinderbettvorrichtung zum Beistellen an ein Elternbett mit den Merkmalen des unabhängigen Anspruchs gelöst. Vorteilhafte Ausführungsformen bilden den Gegenstand der zugehörigen Unteransprüche.

Die Erfindung umfasst eine Kinderbettvorrichtung zum Beistellen an ein Elternbett umfassend zwei Endteile, ein Seitengitterelement und ein Verschlussgitterelement. Die Endteile sind durch das Seitengitterelement verbunden und weisen an der einander zugewandten Seite eine Leiste mit je einer vorrangig vertikal verlaufenden endseitigen Führungsnut und je einen unter oder im unteren Bereich der endseitigen Führungsnut angeordneten endseitigen Führungsstift auf. Entlang der endseitigen Führungsnut sind mehrere Halterungselemente angeordnet. Das Verschlussgitterelement umfasst an seinen zwei Seiten jeweils eine gitterseitige Führungsnut und je einen über oder im oberen Bereich der gitterseitigen Führungsnut angeordneten gitterseitigen Führungsstift. Das Verschlussgitterelement ist derart vertikal beweglich zwischen den Endteilen angeordnet, sodass die endseitigen Führungsstifte mit den gitterseitigen Führungsnuten und die gitterseitigen Führungsstifte mit den endseitigen Führungsnuten in Eingriff stehen. Die gitterseitigen Führungsstifte können zwischen den Halterungspositionen wählbar eingehängt und das Verschlusselement so zwischen ihnen verstellt werden. Die endseitigen Führungsstifte verbleiben währenddessen in den gitterseitigen Nuten. Das Verschlussgitterelement wird also während der Höhenverstellung durch die Führungsstifte an den Endteilen beweglich fixiert, wodurch die Durchführung von Gitterstäben durch Flächen des Kinderbetts entfällt. Dabei befinden sich gitterseitige und endseitige Führungsstifte auf je einer Achse, welche parallel zueinander verlaufen und deren Abstand sich bei Höhenverstellung des Verschlussgitterelements vergrößert oder verkleinert. Somit ist die Höhenverstellung eine geführte Bewegung und dabei ergonomischer und materialschonender, da keine Gitterstäbe gegen Kanten reiben.

Bevorzugterweise weisen die endseitigen Führungsnuten und/oder die gitterseitigen Führungsnuten eine durchgehend umlaufende Nutwand auf. Anders als andere gängige Kinderbetten haben die Nuten keine Öffnungen. Somit verlässt die gitterseitigen und/oder die endseitigen Führungsstifte während der Höhenverstellung nie die jeweilige Führungsnut. Dadurch wird verhindert, dass das Verschlussgitterelement herauskippen kann, selbst wenn die Halterungsposition verlassen wird.

Vorteilhafterweise sind die endseitigen Führungsnuten und/oder die gitterseitigen Führungsnuten über die gesamte Länge gekrümmt ausgebildet mit drei Abschnitten mit aufeinander folgend entgegengesetzt gerichteter Krümmung. Durch diese Ausformung wird die Verkippung des Verschlussgitterelements reduziert. Somit wird beispielsweise sichergestellt, dass das Verschlussgitterelement während der Höhenverstellung nicht gegen das Elternbett stößt. Am Beistellbett selbst und /oder am Elternbett verkantet.

Gemäß eines bevorzugten Aspekts sind die Halterungselemente mit der endseitigen Führungsnut verbundene, T-förmige Ausbuchtungen, welche einen derartigen Durchmesser aufweisen, sodass sie die gitterseitigen Führungsstifte in sich aufnehmen können, und einen oberen und einen unteren Schenkel aufweisen. Diese sind derartig ausgebildet, sodass zum Verschluss die gitterseitigen Führungsstifte in den unteren Schenkel eingehängt werden und ein Anheben in die oberen Schenkel ein Lösen des Verschlusses verhindern. Ein Ausgang der Ausbuchtung zur endseitigen Führungsnut zum Lösen des Verschlusses ist zwischen dem oberen und dem unteren Schenkel angeordnet. Beim Einführen des gitterseitigen Führungsstifts in die Ausbuchtung wird das Verschlussgitterelement durch anschließendes leichtes Absenken in die Halterungsposition eingehängt und kann ohne erneutes Anheben die Ausnehmung nicht verlassen, wodurch der Verschluss gesichert ist. Ein zusätzlicher Sicherungsaspekt ist durch den nach oben gerichteten Schenkel der Ausnehmung gegeben. Somit kann der Verschluss auch nicht durch Anheben bis zum Anschlag gelöst werden. Stattdessen lässt er sich nur öffnen, wenn sich der gitterseitige Führungsstift auf Höhe des mittig positionierten Ausgangs befindet.

Der obere Schenkel der T- förmigen Ausbuchtung dient in der Hauptsache dem Sicherheitsaspekt. Die Norm schreibt bei einer Einhandbedienung vor, dass das Verstellen der Gitterseite nicht in einer "durchgängig flüssigen Bewegung" erfolgt, sondern in "zwei Phasen": Anheben der Gitterseite, Stop im oberen Schenkel, dann durch eine seitwärts Bewegung ziehen oder drücken um die Position zu lösen.

Gemäß eines bevorzugten Aspekts ist ein erstes Halterungselement am oberen Ende der endseitigen Führungsnut angeordnet und ein zweites Halterungselement und ein drittes Halterungselement untereinander in einer Linie mit dem ersten Halterungselement seitlich an der endseitigen Führungsnut angeordnet. Mit dem gitterseitigen Führungsstift in dem ersten Halterungselement ist das Kinderbett somit völlig geschlossen. Das zweite und dritte Halterungselement stellen Zwischenpositionen dar, in welchen das Verschlussgitterelement niedriger positioniert ist, aber das Kind noch immer vor dem Rausfallen geschützt ist. Neben den drei Halterungselementen gibt es außerdem noch eine geöffnete Position des Verschlussgitterelements, welche sich am unteren Ende der endseitigen Führungsnut befindet. Diese Position ist derartig gewählt, sodass ein barrierefreier Übergang zwischen Kinderbett und Elternbett gebildet ist. Da diese Position durch das Ende der Führungsnut gegeben ist, wird keine Ausbuchtung der Führungsnut benötigt.

Diese geöffnete Position dient nur zum Herausheben des Kindes. Nach Norm muss das Bettchen (wenn das Kind darin liegt) sich immer in einer geschlossenen Position befinden, mindestens 120mm über der Liegefläche.

Weiterhin bevorzugt ist das erste Halterungselement auf einer ersten Seite der endseitigen Führungsleiste und das zweite und dritte Halterungselement an einer gegenüberliegenden Seite der endseitigen Führungsnut angeordnet. Somit muss das Verschlussgitterelement in verschiedene Richtungen bewegt werden um sie in verschiedenen Halterungselemente zu führen beziehungsweise aus ihnen zu lösen. Dadurch kann zum Beispiel versehentliches Verschließen oder Lösen vermieden werden.

Gemäß eines Vorteils umfasst die Kinderbettvorrichtung ferner ein Gestell, welches zwei Beinelemente und ein Auflageelement umfasst, wobei die Beinelemente je zwei vertikal verlaufende Reihen von Bohrungen aufweisen. Das Auflageelement weist vier Modularbeschläge auf, welche derart ausgebildet sind, dass durch Einbringung je einer Schulterschraube in eine Bohrung pro vertikal verlaufender Reihe und Einrasten der Schulterschrauben in die Modularbeschläge/ die Beinelemente mit dem Auflageelement lösbar und variierbar verbunden ist. Durch die Wahl der Bohrung aus den vertikal verlaufenden Reihen lässt sich die Höhe des Auflageelements wählen. Aus jeder Reihe ist dabei die Bohrung derselben Höhe zu wählen. Das Auflageelement wirkt dabei zudem als Lattenrost für die Kinderbettvorrichtung.

Gemäß eines weiterhin vorteilhaften Aspekts umfassen die Endteile und das Gestell Exzenterbohrungen und die Endteile, das Seitengitterelement und das Verschlussgitterelement sind lösbar auf das Auflageelement aufgesetzt mittelbar oder unmittelbar mit dem Gestell mit einem Exzenterbeschlag in den Exzenterbohrungen verbunden. Durch Aufsetzen der miteinander verbundenen Endteile, Seitengitterelement und Verschlussgitterelement auf das Auflageelement bildet sich ein "Korb", in welchem das Kind sicher aufbewahrt ist. Der Exzenterbeschlag sorgt für eine sichere aber lösbare Verbindung zwischen dem Korb und dem Gestell.

Gemäß eines bevorzugten Aspekts umfasst die Kinderbettvorrichtung ferner ein Matratzenelement, wobei das zweite Halterungselement oder das dritte Halterungselement derart an der endseitigen Führungsnut angeordnet ist, sodass der obere Rand des Matratzenelements bei Aufliegen auf dem Auflageelement und das zweite oder dritte Halterungselement einen Abstand im Bereich von 12 cm bis 15 cm zueinander haben. Dieser Abstand entspricht der in der DIN EN 1130 vorgegebenen Mindesthöhe von 120 mm um ein Kind vor dem Herausfallen zu schützen.

Bevorzugterweise umfassen die Beinelemente zwei Beine und eine Verbindungsleiste welche U-förmig angeordnet sind, sodass die Verbindungsleiste die Beine an ihrem oberen Ende miteinander verbindet, wobei die Verbindungsleiste an ihrer Unterseite mehrere Bohrungen aufweisen, an welche eine Tischplatte angeordnet werden kann. Die Tischplatte kann dabei in verschiedenen Positionen an beiden Beinelementen angebracht werden und zum Beispiel durch Schrauben an diesen fixiert werden.

Vorteilhafterweise umfasst das Matratzenelement eine textile Umrandung und eine Einlegematratze, wobei die Einlegematratze derart ausgebildet ist, um passgenau in die textile Umrandung eingelegt werden zu können. Es handelt sich dabei um ein "Nestchen". Es umfasst ferner einen Reißverschluss, welcher eine Seite der Einlegematratze mit der textilen Umrandung verbindet, wobei der Reißverschluss auf Seite der Einlegematratze um einen Abstand A zum Rand der Einlagematratze versetzt ist. Der Reißverschluss verbindet die Einlegematratze sicher mit der textilen Umrandung, ermöglich es jedoch die Matratze zu Reinigungszwecken zu entnehmen. Durch die Versetzung des Reißverschlusses vom Rand der Einlagematratze weg, ist es möglich ein Spannbetttuch um die Matratze zu legen.

Im Folgenden werden die Erfindung sowie vorteilhafte Ausführungsformen derselben anhand der in den Zeichnungen dargestellten Beispielen näher beschrieben und erläutert.

Es zeigen:
- Fig. 1: eine erfindungsgemäße Kinderbettvorrichtung in geschlossenem Zustand mit Tischchen (add-on) mit Matratze;
- Fig. 2: die Kinderbettvorrichtung mit Matratze und Verschlussgitterelement in dritter Halteposition mit Matratze;
- Fig. 3: eine Leiste mit endseitiger Führungsnut und Führungsstift und ein Verschlussgitterelement mit gitterseitiger Führungsnut und Führungsstift;
- Fig. 4: das Gestell und Korb aus Endteilen, Seitengitterteil und Verschlussgitterteil im getrennten Zustand;
- Fig. 5: eine Detailansicht von Auflageelement und Beinelement; und
- Fig. 6: zwei Ausführungen eines Matratzenelements.

In **Fig. 1** ist eine erfindungsgemäße Kinderbettvorrichtung 1 zum Beistellen an ein Elternbett dargestellt. Es umfasst zwei Endteile 10, ein Seitengitterelement 20 sowie ein Verschlussgitterelement 30. Die Endteile 10 sind an der oberen Kante mit einer Schräge versehen und auf der höher ausgebildeten Seite durch das Seitengitterelement 20 verbunden. Auf der gegenüberliegenden Seite ist das Verschlussgitterelement 30 beweglich zwischen den Endteilen 10 angeordnet. Die Endteile 10, das Seitengitterelement 20 und das Verschlussgitterelement 30 bilden dabei einen Korb, in welchem das Kinder sicher untergebracht wird. Der Korb ist dabei auf einem Gestell 40 angeordnet. Das Gestell 40 umfasst zwei Beinelemente 41, welche wie in Fig. 5 gezeigt lösbar miteinander durch ein höhenverstellbares Auflageelement 42 verbunden sind. An den Beinelementen 41 sind außerdem Metallwinkel 44 angeordnet, an welchen Spanngurte zur Befestigung am Elternbett eingespannt werden können. Das Auflageelement 42/ die Traverse dient zudem als Lattenrost für ein Matratzenelement 50 Matratze A und B. An einem der zwei Beinelemente 41 ist ein Tischplatte 60 angeordnet. Diese ist durch Schrauben von unten am Gestell 40 befestigt. In dem hier dargestellten Ausführungsbeispiel befindet sich die Tischplatte vorn am linken Beinelement 41, jedoch ist auch eine Befestigung nach hinten versetzt oder am rechten Beinelement 41 denkbar. Und natürlich auch ohne Tischplatte.

**Fig. 2** zeigt die Kinderbettvorrichtung 1 von vorne. Im Gegensatz zu Fig. 1 ist das Verschlussgitterelement 30 in dieser Darstellung nach unten verschoben. Dabei zeigen sich die Leisten 11, welche an den Innenseiten der Endteile 10 angeordnet sind. Wie in Fig. 3 gezeigt sind in den Leisten 11 endseitige Führungsnuten 12 und endseitige Führungsstifte 13 angeordnet, welche mit den Verschlussgitterelement 30 interagieren und so den Verschlussmechanismus bilden. Somit kann das Verschlusselement in verschiedenen Positionen gehalten werden und die Kinderbettvorrichtung kann geöffnet und geschlossen werden.

**Fig. 3** zeigt nun rechts die Leiste 11 eines der beiden Endteile 10 mit der vertikal verlaufenden endseitigen Führungsnut 12 und einem darunter angeordneten endseitigen Führungsstift 13. Alternativ könnte die endseitige Führungsnut 12 bis zum endseitigen Führungsstift 13 verlaufen, sodass dieser innerhalb der endseitigen Führungsnut 12 sitzt. Links ist das Verschlussgitterelement 30 von der Seite dargestellt. Es zeigt sich, dass dort eine gitterseitige Führungsnut 31 sowie darüber ein gitterseitiger Führungsstift 32 angeordnet ist. Dasselbe gilt für die andere Seite des Verschlussgitterelements 30 und die Leiste 11 des zweiten Endteils 10. Dabei haben die endseitigen und gitterseitigen Führungsnuten 12, 31 einen Durchmesser, der größer ist als der Durchmesser der endseitigen und gitterseitigen Führungsstifte 13, 32. Wie aus der Figur ersichtlich ist die Anordnung derart gegensätzlich gewählt, sodass die endseitigen Führungsstifte 13 in die gitterseitige Führungsnut 31 und die gitterseitigen Führungsstifte 32 in die endseitigen Führungsnut 12 greifen können. Das führt wie in Fig. 1 und 2 gezeigt dazu, dass das Verschlussgitterelement 12 zwischen den Endteilen 10 gehalten wird aber auf und ab beweglich ist.

In diesem Ausführungsbeispiel sind die endseitigen und die gitterseitigen Führungsnuten 12, 31 mit einer durchgehend umlaufenden Nutwand ausgebildet. Greifen die end- und gitterseitigen Führungsstifte 13, 32 in die end- und die gitterseitigen Führungsnuten 12, 31, so können sie die Führungsnuten 12, 31 nicht verlassen. Die end- und die gitterseitigen Führungsnuten 12, 31 sind über die gesamte Länge gekrümmt ausgebildet. Dabei zeigen sich drei Abschnitte aufeinander folgend entgegengesetzt gerichteter Krümmungen. Durch die hier dargestellte besondere Abstimmung der Anordnung der end- und gitterseitigen Führungsstifte 13, 32 und Verlauf der Krümmung der end- und die gitterseitigen Führungsnuten 12, 31, erfolgt eine Auf- und Abbewegung des Verschlusselements 30 unter nur vernachlässigbarere Verkippung des Verschlusselement 30.

Die endseitige Führungsnut 12 weist zudem noch mehrere Halterungselemente 14 in Form von T-förmigen Ausbuchtungen der Nutwand auf. Diese Ausbuchtungen weisen analog zur end- und gitterseitigen Führungsnut 12, 31 einen größeren Durchmesser auf als der der end- und gitterseitigen Führungsstifte 13, 32, sodass die Halterungselemente 14 die end- und gitterseitigen Führungsstifte 13, 32 aufnehmen können. Somit kann das Verschlusselement 30 in den Halterungsposition 14 auf verschiedenen Höhen gehalten werden. In Fig. 3 unten ist eine vergrößerte Ansicht eines solchen Halterungselement 14 gezeigt. Daran ist ersichtlich, dass die Halterungselemente 14 einen oberen Schenkel 141, einen unteren Schenkel 142 und einen Ausgang 143 zur endseitigen Nut 12 aufweisen. Beim Einhängen des Verschlusselements 30 in ein Halterungselement wird der gitterseitige Führungsstift 32 durch den Ausgang 143 geschoben und in dem unteren Schenkel 142 gelagert. Durch die Schwerkraft verbleibt der gitterseitige Führungsstift 32 in dem unteren Schenkel 142 und ist so durch versehentliches Öffnen geschützt. Um das Verschlussgitterelement 30 aus dem Halterungselement 14 zu lösen, muss es angehoben werden, sodass auch der gitterseitige Führungsstift 31 aus dem unteren Schenkel 142 gehoben wird. Ein unpräzises Anheben gerade nach oben führt jedoch dazu, dass der gitterseitige Führungsstift 31 in den oberen Schenkel 141 gelangt und eine Bewegung senkrecht zur vorhergegangenen Aufwärtsbewegung in Richtung der endseitigen Führungsnut 12 verhindert wird. Der gitterseitige Führungsstift 32 muss in diesem Fall wieder auf Höhe des Ausgang 143 gesenkt werden, sodass die Ausführung durch den Ausgang 143 ermöglicht wird und das Verschlussgitterelement 30 wieder frei entlang der endseitigen Führungsnut 12 bewegt werden kann.

Fig. 3 rechts zeigt, dass an der endseitigen Führungsnut 12 drei Halterungselemente 14 angeordnet sind. Das oberste erste Halterungselement 14a ist dabei auf der Seite der endseitigen Führungsnut 12 angeordnet, sodass das Verschlussgitterelement 30 vom Korb nach außen gezogen werden muss um den gitterseitigen Führungsstift 32 in das Halterungselement 14a einzuführen. Befindet sich das Verschlussgitterelement 30 in dem obersten Halterungselement 14a ist die Kinderbettvorrichtung 1 vollständig geschlossen. Vertikal darunter ist ein zweites und ein drittes Halterungselement 14b, 14c angeordnet. Diese befinden sich auf der anderen Seite der endseitigen Führungsnut 12, wodurch das Verschlussgitterelement 30 ins Innere des Korbs bewegt werden muss um es in die zweiten und dritten Halterungselemente 14b, 14c einzuhängen. Befindet sich das Verschlussgitterelement 30 in dem zweiten oder dritten Halterungselement 14b, c, so ist die Kinderbettvorrichtung 1 halb geöffnet, je nach Höhe des eingelegten Matratzenelements 50 nach Fig. 6 erfüllt die Höhe des Verschlusselements 30 entweder in dem zweiten oder dem dritten Halterungselement die Mindesthöhe von 120 mm nach DIN EN 1130, nach welcher die sichere Unterbringung des Kindes in der Kinderbettvorrichtung 1 gewährleistet ist. Denkbar sind weiterhin Ausführungsformen mit einem Halterungselement oder vier oder mehr Halterungselementen.

Die Kinderbettvorrichtung 1 kann zudem noch in einen geöffneten Zustand gebracht werden. Dieser liegt vor, wenn sich der gitterseitige Führungsstift 32 in keinem Halterungselement 14 befindet, sondern am unteren Ende der endseitigen Führungsnut 12. Dann befindet sich der endseitige Führungsstift 13 am oberen Ende der gitterseitigen Führungsnut 31. Dies stellt die niedrigste Stellung des Verschlussgitterelements 30 dar.

In **Fig. 4** ist die Kinderbettvorrichtung 1 im auseinander gebauten Zustand dargestellt und der Korb und das Gestell 40 sind getrennt voneinander. Unten ist das Gestell 40 mit Beinelementen 41 und Auflageelement 42 gezeigt. Die Beinelemente 41 umfassen jeweils zwei Beine 413 sowie eine Verbindungsleiste 414, welche die Beine 413 zu einem nach unten geöffneten U verbindet. Auf der nach innen gewandten Seite der Beinelemente 41 zeigen sich je zwei vertikal auf den Beinen 413 verlaufenden Reihen von Bohrungen 411. Wie in Fig. 5 gezeigt kann das Auflageelement 42 variabel auf Höhe der verschiedenen Bohrungen 411 angebracht werden. Somit kann die Höhe der Kinderbettvorrichtung 1 an die Höhe des Elternbetts im Bereich von 338 mm bis 706 mm angepasst werden. Fig. 4 oben zeigt den Korb umfassend Endteilen 10, Seitengitterelement 20 und Verschlussgitterelement 30. Es zeigt sich, dass die Endteile 10 jeweils zwei Einkerbungen 15 aufzeigen, welche derart angeordnet sind, dass die Seitenleisten 422 des Auflageelements 42 in die Einkerbungen 15 greifen und der Korb somit vor dem Verrutschen schützen. Um die Verbindung zwischen dem Korb und Gestell 40 außerdem zu fixieren befinden sich an dem Auflageelement 42 und an den Endteilen 10 Exzenterbohrungen 43, in welchen ein Exzenterbeschlag eingebracht werden kann, um das Gestell 40 mit dem Korb zu verbinden.

**Fig. 5** zeigt eine Detailansicht des Auflageelements 42 und der Beinelemente 41. Erkennbar sind die schon in Fig. 4 gezeigten Bohrungen 411. In die oberste Bohrung 411 ist hier eine Schulterschraube 412 eingebracht. Diese weist eine Schulter auf, bis zu welcher die Schulterschraube 412 in die Bohrung eingebracht werden kann. Zwischen dieser Schulter und dem Schraubenkopf befindet sich ein Schraubenhals der in seinem Durchmesser kleiner ist, als Schulter und Kopf. Links ist das Auflageelement 42 dargestellt. Es ist gezeigt, dass an den Enden der Seitenleisten 422 ein Modularbeschlag 421/ eine Schlüssellochaufnahme angeordnet ist. Dieser ist nach unten geöffnet und verjüngt sich derart nach oben, sodass die Schulterschraube 412 am unteren Ende nach oben eingeführt und eingerastet/verkeilt werden kann, sodass der Modularbeschlag 421 am Schraubenhals festsitzt. Durch Einbringen der Schulterschrauben 412 in Bohrungen 411 unterschiedlicher Höhe kann das Auflageelement 42 somit höhenverstellbar montiert werden.

Fig. 6 zeigt zwei verschiedenen Ausführungsformen eines Matratzenelements 50. Unten ist ein Matratzenelement 50 in Form einer Matratze dargestellt. Ihre Höhe ist auf die Kinderbettvorrichtung derart abgestimmt, sodass das dritte Halterungselement 14c das Verschlussgitterelement 30 auf einer Höhe von mindestens 120 mm bis 150 mm über der Matratzenoberseite hält, sodass die DIN EN 1130 erfüllt ist. Die Matratze ist luftdurchlässig gearbeitet. Fig. 6 oben zeigt ein Matratzenelement 50 in Form eines Nestchens umfassend eine Einlegematratze 52 und eine textile Umrandung 51. Die Einlegematratze 52 kann in die textile Umrandung gelegt werden - wird fest verbunden. Zusammen gleicht ihre Höhe der der unten dargestellten Matratze, sodass das Verschlussgitterelement 30 auf Höhe des dritten Halterungselement 14c die DIN EN 1130 erfüllt. Das Verschlussgitterelement 30 schließt dann mit der textilen Umrandung 51 ab.

Um die Einlegematratze 52 in der textilen Umrandung 51 zu fixieren, weisen beide eine Seite eines Reißverschlusses 53 auf. In der Figur ist die Einlegematratze 51 mit der Unterseite nach oben dargestellt, sodass diese mit dem Reißverschluss 53 nach unten gedreht werden muss, bevor sie in die textile Umrandung 51 gelegt wird. Durch die Fixierung wird vermieden, dass das Kind zwischen Einlegematratze 52 und textile Umrandung 52 rutscht. Der Reißverschluss 53 befindet sich vom Rand der Einlegematratze 51 eingedrückt. Durch die Einrückung ist es möglich ein Spannbetttuch um die Einlegematratze 51 zu legen und sie dennoch mit dem Reißverschluss 53 an der textilen Umrandung zu fixieren. Sowohl Einlegematratze 51 als auch textile Umrandung 52 sind luftdurchlässig gefertigt.

Es ist auch denkbar sowohl eine Matratze als auch ein Nestchen gleichzeitig in die Kinderbettvorrichtung zu geben. Um in diesem Fall die gemäß der DIN EN 1130 geforderten Mindesthöhe zu erreichen, kann das Verschlussgitterelement 30 auf Höhe des zweiten Halterungselements 14b gebracht werden.

Nicht dargestellt ist, dass die Kinderbettvorrichtung 1 ebenfalls als Kindersofa denkbar ist, indem das Verschlussgitterelement 30 entfernt wird. Durch Entfernen des Korbes und Anbringen einer Platte auf das Gestell kann sie als Kindertisch verwendet werden.

## Patentansprüche

1. Kinderbettvorrichtung (1) zum Beistellen an ein Elternbett umfassend zwei Endteile (10), ein Seitengitterelement (20) und ein Verschlussgitterelement (30), wobei die Endteile (10) durch das Seitengitterelement (20) verbunden sind und an der einander zugewandten Seite eine Leiste (11) mit je einer vorrangig vertikal verlaufenden endseitige Führungsnut (12) und je einen unter oder im unteren Bereich der endseitigen Führungsnut (12) angeordneten endseitigen Führungsstift (13) aufweisen, wobei entlang der endseitigen Führungsnut (12) mehrere Halterungselemente (14) angeordnet sind, und wobei das Verschlussgitterelement (30) an seinen zwei Seiten jeweils eine gitterseitige Führungsnut (31) und je einen über oder im oberen Bereich der gitterseitigen Führungsnut (31) angeordneten gitterseitigen Führungsstift (32) umfasst und derart vertikal beweglich zwischen den Endteilen (10) angeordnet ist, sodass die endseitigen Führungsstifte (13) mit den gitterseitigen Führungsnuten (31) und die gitterseitigen Führungsstifte (32) mit den endseitigen Führungsnuten (12) in Eingriff stehen.

2. Kinderbettvorrichtung (1) nach Anspruch 1, wobei die endseitigen Führungsnuten (12) und/oder die gitterseitigen Führungsnuten (31) eine durchgehend umlaufende Nutwand aufweisen.

3. Kinderbettvorrichtung (1) nach einem der vorhergehenden Ansprüche, wobei die endseitigen Führungsnuten (12) und/oder die gitterseitigen Führungsnuten (31) über die gesamte Länge gekrümmt ausgebildet sind mit drei Abschnitten mit aufeinander folgend entgegengesetzt gerichteter Krümmung.

4. Kinderbettvorrichtung (1) nach einem der vorhergehenden Ansprüche, wobei die Halterungselemente (14) mit der endseitigen Führungsnut (12) verbundene, T-förmige Ausbuchtungen sind, welche einen derartigen Durchmesser aufweisen, sodass sie die gitterseitigen Führungsstifte (32) in sich aufnehmen können, und einen oberen Schenkel (141) und einen unteren Schenkel (142) aufweisen, welche derartig ausgebildet sind, sodass zum Verschluss die gitterseitigen Führungsstifte (32) in den unteren Schenkel (142) eingehängt werden und ein Anheben in die oberen Schenkel (141) ein Lösen des Verschlusses verhindern, wobei ein Ausgang (143) der Ausbuchtung zur endseitigen Führungsnut (112) zum Lösen des Verschlusses zwischen dem oberen und dem unteren Schenkel (141, 142) angeordnet ist.

5. Kinderbettvorrichtung (1) nach einem der vorhergehenden Ansprüche, wobei ein erstes Halterungselement (14a) am oberen Ende der endseitigen Führungsnut (12) angeordnet ist und wobei ein zweites Halterungselement (14b) und ein drittes Halterungselement (14c) untereinander in einer Linie mit dem ersten Halterungselement (14a) seitlich an der endseitigen Führungsnut (12) angeordnet sind.

6. Kinderbettvorrichtung (1) nach Anspruch 5, wobei das erste Halterungselement (14a) auf einer ersten Seite der endseitigen Führungsnut (12) angeordnet ist und das zweite und dritte Halterungselement (14b, 14c) an einer gegenüberliegenden Seite der endseitigen Führungsnut (12) angeordnet ist.

7. Kinderbettvorrichtung (1) nach einem der vorhergehenden Ansprüchen ferner umfassend ein Gestell (40), welches zwei Beinelemente (41) und ein Auflageelement (42) umfasst, wobei die Beinelemente (41) je zwei vertikal verlaufende Reihen von Bohrungen (411) aufweisen und das Auflageelement (42) vier Modularbeschläge (421) aufweist, welche derart ausgebildet sind, dass durch Einbringung je einer Schulterschraube (412) in eine Bohrung (411) pro vertikal verlaufender Reihe und Einrasten der Schulterschrauben (412) in die Modularbeschläge (421) die Beinelemente (41) mit dem Auflageelement (42) lösbar und variierbar verbunden sind.

8. Kinderbettvorrichtung (1) nach Anspruch 7, wobei die Endteile (10) und das Auflageelement (42) Exzenterbohrungen (43) aufweisen und wobei die Endteile (10), das Seitengitterelement (20) und das Verschlussgitterelement (30) lösbar auf das Auflageelement (42) aufgesetzt mittelbar oder unmittelbar mit dem Gestell (40) mit einem Exzenterbeschlag in den Exzenterbohrungen (43) verbunden sind.

9. Kinderbettvorrichtung (1) nach Anspruch 5 oder 6 und 7 oder 8 ferner umfassend ein Matratzenelement (50), wobei das zweite Halterungselement (145) oder das dritte Halterungselement (146) derart an der endseitigen Führungsnut (12) angeordnet ist, sodass der obere Rand des Matratzenelements (50) bei Aufliegen auf dem Auflageelement (42) und das zweite Halterungselement (145) oder das dritte Halterungselement (146) einen Abstand im Bereich von 12 cm bis 15 cm zueinander haben.

10. Kinderbettvorrichtung (1) nach einem der vorhergehenden Ansprüchen, wobei die Beinelemente (41) zwei Beine (413) und eine Verbindungsleiste (414) umfasst, welche U-förmig angeordnet sind, sodass die Verbindungsleiste (413) die Beine (413) an ihrem oberen Ende miteinander verbindet, wobei die Verbindungsleisten (414) mehrere Bohrungen aufweisen, an welche eine Tischplatte (60) angeordnet werden kann.

11. Kinderbettvorrichtung (1) nach einem der vorhergehenden Ansprüchen, wobei das Matratzenelement (50) eine textile Umrandung (51) und eine Einlegematratze (52) umfasst, wobei die Einlegematratze (52) derart ausgebildet ist, um passgenau in die textile Umrandung (51) eingelegt werden zu können, wobei das Matratzenelement (50) ferner einen Reißverschluss (53) umfasst, welcher eine Seite der Einlegematratze (52) mit der textilen Umrandung (51) verbindet, wobei der Reißverschluss (53) auf Seite der Einlegematratze (52) um einen Abstand A zum Rand der Einlagematratze (52) versetzt ist.
